# EUROPÄISCHE PATENTSCHRIFT

(11) **EP 0 972 581 B1**
(45) Veröffentlichungstag und Bekanntmachung des Hinweises auf die Patenterteilung: **22.10.2003**
(21) Anmeldenummer: 99111050.3
(22) Anmeldetag: 14.06.1999
(51) Int. Cl.: B21B 37/64

(54) **Walzverfahren für stabförmiges Walzgut, insbesondere Stabstahl oder Draht**
Rolling method for bar-shaped rolling stock, in particular steel bars and wire
Procédé de laminage pour produits en forme de barres, notamment d'acier en barres ou de fils

(30) Priorität: 14.07.1998 DE 19831481
(43) Veröffentlichungstag der Anmeldung: 19.01.2000
(73) Patentinhaber: SMS Demag AG, 40237 Düsseldorf (DE)
(72) Erfinder: Palzer, Otmar Dr., 41363 Jüchen (DE); Broll, Lutz Dr., 57462 Olpe (DE)
(74) Vertreter: Valentin, Ekkehard, Dipl.-Ing.

(56) Entgegenhaltungen:
- US-A- 4 909 060
- US-A- 5 090 224
- PATENT ABSTRACTS OF JAPAN vol. 008, no. 158 (M-311), 21. Juli 1984 (1984-07-21) & JP 59 054412 A (TOKYO SHIBAURA DENKI KK), 29. März 1984 (1984-03-29)
- PATENT ABSTRACTS OF JAPAN vol. 008, no. 132 (M-303), 20. Juni 1984 (1984-06-20) & JP 59 033017 A (TOKYO SHIBAURA DENKI KK), 22. Februar 1984 (1984-02-22)

## Beschreibung

Die vorliegende Erfindung betrifft ein Walzverfahren für stabförmiges Walzgut, insbesondere Stabstahl oder Draht, in einem Walzgerüst mit zwei relativ zueinander in einer Anstellrichtung anstellbaren Arbeitswalzen, die zusammen ein Walzkaliber mit einem Ist-Walzspalt bilden, so daß das Walzgut aus dem Walzgerüst mit einer Ist-Höhe und einer Ist-Breite mit einer Walzgeschwindigkeit ausläuft, wobei das Walzgut mit einer Ist-Walzkraft gewalzt wird (siehe beispielsweise die JP-A-590 544 12).

Derartige Walzverfahren sind bekannt. Sie arbeiten bspw. auf der Basis einer sogenannten Monitorregelung. Hierzu werden Abweichungen in der Höhe und der Breite des stabförmigen Walzguts erfaßt und auf der Basis einer elektromechanischen oder hydromechanischen Anstellung ausgeregelt. Solche Systeme haben den Nachteil, daß sowohl die Monitorregelung selbst als auch die Anstellung sehr langsam wirken. Hinzu kommt noch die Zeitverzögerung durch die Messung hinter dem letzten geregelten Gerüst. In der Folge ergibt sich eine Reaktionszeit von ca. 3 Sekunden, so daß nur Störungen mit einer niedrigen Frequenz ausregelbar sind. Kurzzeitige Störungen, z.B. durch sogenannte Skidmarks, sind nicht ausregelbar, was unter Umständen zu Toleranzüberschreitungen führt. Das gleiche Problem stellt sich auch bei Störungen, die am Walzgutanfang oder am Walzgutende durch Temperatur- und Dickeschwankungen verursacht werden.

Die vorliegende Erfindung hat sich zur Aufgabe gestellt, ein Walzverfahren für stabförmiges Walzgut zu schaffen, welches erheblich schneller arbeitet und mit dem so auch kurzfristige Störungen ausregelbar sind.

Die Aufgabe wird dadurch gelöst,
- daß die Arbeitswalzen über eine Hydraulikzylindereinheit anstellbar sind,
- daß die Ist-Walzkraft erfaßt wird,
- daß anhand der Ist-Walzkraft eine walzkraftbedingte Walzspaltauffederung bestimmt wird,
- daß anhand der walzkraftbedingten Walzspaltauffederung und einem Soll-Walzspalt ein Walzenanstellungs-Korrekturwert derart bestimmt wird, daß der Ist-Walzspalt dem Soll-Walzspalt angenähert wird, und
- daß eine Walzenanstellung innerhalb einer Gerüstregelzeit um den Walzenanstellungs-Korrekturwert geändert wird.

Derartige Verfahren sind für das Walzen von Bändern seit Jahren bekannt. Sie sind hochentwickelt. Sie sorgen unabhängig von der Walzkraft für einen dem Soll-Walzspalt entsprechenden Ist-Walzspalt. Die Verfahren wurden aber für das Walzen von stabförmigem Walzgut als nicht anwendbar erachtet. Der Grund hierfür ist, daß beim Walzen vom Band die Breite des Walzguts von vorneherein konstant ist. Bei stabförmigem Walzgut hingegen wird durch das Walzen automatisch auch die Breite des Walzguts verändert. Eine einfache Übertragung der für das Walzen von Band bekannten Verfahren hätte also unzulässige Breitentoleranzen zur Folge. Bei der vorliegenden Erfindung hingegen wird das Verfahren dazu benutzt, die Differenz zwischen einem durch übergeordnete Regelverfahren ermittelten Soll-Walzspalt und einem Ist-Walzspalt möglichst schnell zu minimieren. Hierdurch wird die Anwendung der an sich bekannten Dickenregelungen für Stabstahl- und Drahtstraßen ermöglicht.

Wenn das Walzgut in das Walzgerüst mit einem im wesentlichen konstanten Zug einläuft, ergibt sich eine noch größere Breiten- und Höhenkonstanz des stabförmigen Walzgutes.

Zum Konstanthalten des Zuges ist vorgesehen, daß das Walzgut vor dem Walzgerüst einer Zugregelung unterworfen wird. Die Zugregelung kann insbesondere als Minimalzugregelung ausgebildet werden.

Die Zugregelung kann z. B. dadurch realisiert werden, daß das Walzgut vor dem Walzgerüst einer Schlingenregelung unterworfen wird.

Erfindungsgemäß ist vorgesehen, daß die Differenz zwischen dem Ist-Walzspalt und dem Soll-Walzspalt durch den Walzenanstellungskorrekturwert zu einem Teil kompensiert wird. Denn hierdurch werden Querschnittsschwankungen des einlaufenden Walzguts gleichmäßiger auf die Ist-Höhe und die Ist-Breite des auslaufenden Walzguts verteilt. Vorzugsweise ist der Teil walzkraft- und/oder frequenzabhängig.

Der Regelaufwand wird minimiert, wenn
- die Arbeitswalzen des Walzgerüsts mit einer Betriebsdrehzahl rotieren,
- die Ist-Walzkraft gemäß dem Abtast-Theorem mindestens zweimal pro Umdrehung der Arbeitswalzen des Walzgerüsts erfaßt wird,
- der Walzenanstellungs-Korrekturwert dem Walzgerüst als Summe von Frequenzkomponenten zugeführt wird,
- die mit der Betriebsdrehzahl korrespondierende Frequenzkomponente dem Walzgerüst nach einer Filterzeit zugeführt wird und
- die Arbeitswalzen des Walzgerüsts während der Summe von Gerüstregelzeit und Filterzeit in etwa ein ungeradzahliges Vielfaches einer halben Umdrehung zurücklegen.

Stabförmiges Walzgut wird in vielgerüstigen Walzstraßen gewalzt. Die Erfindung betrifft daher insbesondere auch ein Walzverfahren, bei dem ein stabförmiges Walzgut, insbesondere Stabstahl oder Draht, zunächst ein vorderes und sodann ein hinteres Walzgerüst durchläuft, wobei sowohl das vordere als auch das hintere Walzgerüst mit einem der obenstehend beschrieben Walzverfahren betrieben werden und wobei die Anstellrichtungen der Arbeitswalzen der Walzgerüste senkrecht aufeinander stehen.

Das Walzverfahren kann dadurch noch verbessert werden,
- daß die Ist-Höhe und die Ist-Breite des Walzguts an einer Erfassungsstelle hinter dem hinteren Walzgerüst erfaßt werden und
- daß aus der Ist-Höhe und der Ist-Breite aus einem Walzplan die Soll-Walzspalte für die Walzgerüste derart bestimmt werden, daß die Differenz zwischen der Ist-Höhe und einer Soll-Höhe und die Differenz zwischen der Ist-Breite und einer Soll-Breite gegen Null gehen.

Vorzugsweise sollten hierbei die Ist-Höhe und die Ist-Breite gleichzeitig erfaßt werden.

Das Walzverfahren arbeitet noch genauer, wenn die Soll-Walzspalte den Walzgerüsten um eine Wartezeit zeitversetzt zugeführt werden, wobei die Wartezeit durch den Quotienten zwischen einer zwischen dem hinteren und dem vorderen Walzgerüst befindlichen Walzgutlänge und der Walzgeschwindigkeit des vorderen Walzgerüsts bestimmt ist.

Die Regeldynamik des obigen Walzverfahrens ist durch die zwischen dem vorderen Walzgerüst und der Erfassungsstelle für die Ist-Höhe und die Ist-Breite des Walzguts befindliche Walzgutlänge begrenzt. Die Regeldynamik kann daher dadurch noch verbessert werden, daß für das hintere Walzgerüst ein Zusatz-Soll-Walzspalt derart bestimmt wird, daß das Verhältnis der relativen Fehler in der Höhe und der Breite möglichst konstant bleibt, wobei der relative Fehler in der Höhe durch die Differenz von Ist-Höhe und Soll-Höhe, dividiert durch die Soll-Höhe, und der relative Fehler in der Breite durch die Differenz von Ist-Breite und Soll-Breite, dividiert durch die Soll-Breite, gegeben ist.

Bei der Ermittlung für die Soll-Walzspalte für die Walzgerüste muß dabei selbstverständlich der Einfluß des Zusatz-Soll-Walzspalts auf die Ist-Höhe und die Ist-Breite des Walzguts berücksichtigt werden.

Solange das Walzgut die Erfassungsstelle noch nicht durchlaufen hat, ist der Regelkreis zur Ermittlung der Soll-Walzspalte nicht geschlossen. Vorzugsweise werden daher während des Walzens von Walzgut aus der Ist-Höhe, der Soll-Höhe, der Ist-Breite und der Soll-Breite Voranstellungen für die Walzgerüste ermittelt. Mit diesen Voranstellungen als Steuerwerten kann dann ein nachfolgendes Walzgut gewalzt werden, bis die Spitze des nachfolgenden Walzguts die Erfassungsstelle durchläuft und so den Regelkreis schließt. Die Walzgerüste können auch nach dem Schließen des Regelkreises noch mit den Voranstellungen als Vorsteuerwerten beaufschlagt werden.

Die Dynamik und auch die Regelgenauigkeit der Walzgerüste ist in vollem Umfang nur dann gegeben, wenn die Walzenanstellungen der Walzengerüste sich innerhalb eines vorgegebenen Anstellungsbereichs bewegen. Vorzugsweise wird daher aus den Walzenanstellungen der Walzgerüste für mindestens ein dem vorderen Walzgerüst vorgelagertes Walzgerüst ein Soll-Walzspalt bestimmt. Dadurch kann gewährleistet werden, daß sich die Walzenanstellungen der beiden Walzgerüste innerhalb des günstigsten Anstellungsbereichs bewegen.

weitere Vorteile und Einzelheiten ergeben sich aus der nachfolgenden Beschreibung eines Ausführungsbeispiels. Dabei zeigen in Prinzipdarstellung:
- Figur 1: einen Teil einer mehrgerüstigen Drahtwalzstraße,
- Figur 2: ein Vertikalgerüst,
- Figur 3: ein Kraft-Walzspaltdiagramm und
- Figur 4: ein Horizontalgerüst.

Eine Walzstraße für stabförmiges Walzgut, z. B. Stabstahl oder Draht, besteht in der Regel aus einer Vielzahl von Walzgerüsten. In Fig. 1 sind vier dieser Walzgerüste dargestellt und mit den Bezugszeichen 1-4 versehen. Ein stabförmiges Walzgut 5, gemäß Ausführungsbeispiel Vormaterial 5 für Draht, aus Stahl durchläuft in einer Transportrichtung z nacheinander zuerst das Walzgerüst 4, dann das Walzgerüst 3, dann das Walzgerüst 2 und schließlich das Walzgerüst 1. Hinter dem Walzgerüst 1 ist an einer Erfassungsstelle 6 ein Dickenmeßgerät 7 angeordnet. Zwischen dem Walzgerüst 1 und der Erfassungsstelle 6 bzw. dem Walzgerüst 2 befinden sich Walzgutlängen l₀, l₁ des Walzguts 5.

Die Walzgerüste 1 und 3 sind Vertikalgerüste. Bei ihnen sind ihre beiden Arbeitswalzen 8 vertikal angeordnet. Die Arbeitswalzen 8 sind somit relativ zueinander in einer Anstellrichtung x anstellbar. Die Anstellrichtung x verläuft horizontal. Die Walzgerüste 2 und 4 hingegen sind Horizontalgerüste. Bei ihnen sind ihre beiden Arbeitswalzen 8 in einer Anstellrichtung y anstellbar, welche senkrecht verläuft.

Die Anstellrichtungen x, y bilden zusammen mit der Transportrichtung z des Walzguts 5 ein rechtshändiges, rechtwinkliges Koordinatensystem (x, y, z).

Das Walzgut 5 läuft in das Walzgerüst 4 mit einer Walzgeschwindigkeit v₄ ein, wobei es vor dem Walzen im Walzgerüst 4 eine Abmessung x₄ in x-Richtung und y₄ in y-Richtung aufweist.

Das Walzgut 5 wird im walzgerüst 4 gewalzt, wobei die Arbeitswalzen 8 des Walzgerüsts 4 mit einer Betriebsdrehzahl n₄ rotieren. Nach dem Walzen läuft das Walzgut 5 aus dem Walzgerüst 4 mit einer Walzgeschwindigkeit v₃ aus. Zu diesem Zeitpunkt weist das Walzgut 5 Abmessungen x₃ und y₃ in x-Richtung bzw. y-Richtung auf. Mit diesen Werten läuft es in das Walzgerüst 3 ein.

In analoger Weise weist das Walzgut zwischen den Walzgerüsten 3 und 2 eine Walzgeschwindigkeit v₂ und Abmessungen x₂, y₂ in x-Richtung bzw. y-Richtung auf. Ebenso weist das Walzgut 5 zwischen den Walzgerüsten 2 und 1 eine Walzgeschwindigkeit v₁ und Abmessungen x₁, y₁ auf. Aus dem Walzgerüst 1 läuft das Walzgut dann mit einer Walzgeschwindigkeit v₀ und Abmessungen x₀, y₀ aus.

Wie bereits erwähnt sind die Walzgerüste 2 und 4 Horizontalgerüste. Bei ihnen entspricht die Abmessung y₁, y₃ des auslaufenden Walzguts 5 in y-Richtung somit der Ist-Höhe. Die Abmessung x₁, x₃ des auslaufenden Walzguts 5 entspricht der Ist-Breite. Bei den Walzgerüsten 1 und 3 ist dies umgekehrt. Hier entspricht die Abmessung x₀, x₂ der Ist-Höhe hinter dem jeweiligen Walzgerüst 1 bzw. 3, die Abmessung y₀, y₂ der Ist-Breite.

Die je zwei Arbeitswalzen 8 der Walzgerüste 1-4 bilden je ein Walzkaliber mit einem Ist-Walzspalt s₁ bis s₄. Die Ist-Walzspalte s₁ bis s₄ sind durch eine entsprechende Anstellung a₁ bis a₄ des jeweiligen Walzgerüsts 1-4 auf einen korrespondierenden Soll-Walzspalt s₁*-s₄* einstellbar. Die Arbeitswalzen 8 der Walzgerüste 1 und 2 sind dabei über Hydraulikzylindereinheiten 12 relativ zueinander anstellbar. Die Walzgerüste 3 und 4 können ebenfalls über Hydraulikzylindereinheiten anstellbar sein. Alternativ ist es bei den Walzgerüsten 3 und 4 aber auch möglich, diese über einen Elektro- oder Hydromotor mit nachgeschaltetem Getriebe anzustellen.

Wenn der Anfang des Walzguts 5 in die Walzgerüste 1-4 einläuft, können in der Erfassungsstelle 6 noch keine Ist-Werte des Walzguts 5 erfaßt werden. Die Walzgerüste 1-4 werden daher zunächst im gesteuerten Betrieb mit Soll-Walzspalten s₁*-s₄* betrieben. Sobald der Anfang des Walzguts 5 aber die Erfassungsstelle 6 durchläuft, werden über das Dickenmeßgerät 7 gleichzeitig die Ist-Höhe h₀=x₀ und die Ist-Breite b₀=y₀ des Walzguts 5 erfaßt. Die Werte h_{0,} b₀ werden an einen Walzplanrechner 9 gemeldet, der daraus anhand eines Walzplans die Soll-Walzspalte s₁*, s₂* für die Walzgerüste 1 und 2 bestimmt. Die Berechnung der Sollwerte s₁*, s₂* berücksichtigt dabei selbstverständlich die Verkopplung von Längen-, Höhen- und Breitenänderungen in den Walzgerüsten 1 und 2. Die Sollwerte s₁*, s₂* werden derart bestimmt, daß die Differenz zwischen der Ist-Höhe h₀ und einer Soll-Höhe h₀* sowie die Differenz zwischen der Ist-Breite b₀ und einer Soll-Breite b₀* gegen Null gehen.

Zwischen den Walzgerüsten 1 und 2 befindet sich die Walzgutlänge l₁. Eine Stelle des Walzguts 5, die zu einem beliebigen Zeitpunkt vom Walzgerüst 2 gewalzt wird, benötigt somit eine Laufzeit t = l₁:v₁, um zum Walzgerüst 1 zu gelangen. Damit die ermittelten Soll-Walzspalte s₁* und s₂* auf gleiche Stelle des Walzguts 5 angewendet werden, müssen die Soll-Walzspalte s₁*, s₂* den Walzgerüsten 1, 2 somit um eine Wartezeit zeitversetzt zugeführt werden, die identisch mit der Laufzeit t ist. Der Soll-Walzspalt s₂* wird also dem Walzgerüst 2 um die Laufzeit t eher zugeführt als der Soll-Walzspalt s₁* dem Walzgerüst 1.

Das Walzgut 5 wird in den Walzgerüsten 1-4 mit Ist-Walzkräften F₁ bis F₄ gewalzt. Aufgrund der Ist-Walzkräfte F₁ bis F₄ federn die Ist-Walzspalte s₁ - s₄ der Walzgerüste 1-4 auf. Die Ist-Walzspalte s₁ bis s₄ ergeben sich somit als Summe einer Anstellung a₄ bis a₁ des jeweiligen Walzgerüsts 1-4 und der jeweiligen Gerüstauffederung C₁F₁ bis C₄F₄. C₁ bis C₄ sind dabei die Federkonstanten der Walzgerüste 1-4.

Um den Ist-Walzspalt s₁ des Walzgerüsts 1 auf seinem Soll-Walzspalt s₁* zu halten, wird gemäß Fig. 2 die Ist-Walzkraft F₁ erfaßt und einem Frequenzfilter 10 zugeführt. Der Frequenzfilter 10 filtert die Walzkraft F₁ und leitet den gefilterten Wert an einen Gerüstregler 11 weiter. Der Gerüstregler 11 bestimmt gemäß Fig. 3 anhand der gefilterten Ist-Walzkraft F₁ eine walzkraftbedingte Walzspaltauffederung δs₁. Anhand dieser walzkraftbedingten Walzspaltauffederung δs₁ und dem Soll-Walzspalt s₁* ermittelt der Gerüstregler 11 dann einen Walzenanstellungs-Korrekturwert δa₁ für die Walzenanstellung a₁, so daß der Ist-Walzspalt s₁ dem Soll-Walzspalt s₁* angenähert wird. Der Gerüstregler 11 gibt die Summe von bisheriger Soll-Anstellung a₁* und Walzenanstellungs-Korrekturwert δa₁ als neue Soll-Anstellung a₁' dann an Hydraulikzylindereinheiten 12 aus, mittels derer die Walzenanstellung a₁ um den Walzenanstellungs-Korrekturwert δa₁ geändert wird. Die Änderung der Walzenanstellung a₁ erfolgt dabei innerhalb einer Gerüstregelzeit T von ca. 30 ms. Nach der Gerüstregelzeit T ist dann der Ist-Walzspalt s₁ wieder auf den Soll-Walzspalt s₁* eingestellt, so daß das Walzgut 5 wieder mit der Soll-Höhe h₀* und der Soll-Breite b* aus dem Walzgerüst 1 ausläuft.

Höhe h₀ und Breite b₀ des Walzguts 5 hängen nicht nur von der Walzkraft F₁ und der Anstellung a₁ des Walzgerüsts 1 ab, sondern auch von dem Zug, mit dem das Walzgut 5 in das Walzgerüst 1 ein- bzw. aus dem Walzgerüst 1 ausläuft. Um Zugschwankungen, welche Höhenund Breitenschwankungen zur Folge hätten, auszuschließen, wird das Walzgut 5 vor dem walzgerüst 1 einer Zugregelung unterworfen. Die Zugregelung ist vorzugsweise als Minimalzugregelung ausgebildet. Sie kann beispielsweise mittels einer Schlingenregelung realisiert sein. Mittels der Zugregelung wird erreicht, daß das Walzgut 5 in das Walzgerüst 1 mit einem im wesentlichen konstanten Zug einläuft.

Die maximal zulässigen Zugschwankungen liegen bei 5 MPa. Noch besser ist es, wenn die Zugschwankungen auf 2 MPa beschränkt sind.

Mit dem obenstehend beschriebenen Verfahren kann bei einem vollen Durchgriff der Walzspaltregelung der Ist-Walzspalt s₁ stets auf seinem Soll-Walzspalt s₁* gehalten werden. Die Walzkraft F₁ ist aber u.a. auch von der Temperatur und dem Querschnitt des einlaufenden Walzguts abhängig. Wenn der Gerüstregler 11 den Ist-Walzspalt s₁ stets auf seinen Soll-Walzspalt s₁* regeln würde, wäre zwar stets die Ist-Höhe h₀ gleich der Soll-Höhe h₀*. Die Ist-Breite b₀ würde aber stark schwanken. Es ist daher im Regelfall günstiger, wenn die Differenz zwischen dem Ist-Walzspalt s₁ und dem Soll-Walzspalt s₁* von dem Gerüstregler 11 mittels des Walzenanstellungs-Korrekturwerts δa₁ nur zu einem Teil kompensiert wird. Der Teil beträgt in der Regel zwischen 20 und 90 Prozent der vollen Korrektur. Er kann insbesondere walzkraft- und frequenzabhängig sein. Mit einer derartigen nur teilweisen Korrektur wird der Walzfehler gleichmäßiger auf beide Abmessungen h₀, b₀ verteilt.

Die Walzgeschwindigkeit v₄ bis v₀ nimmt vom Walzgerüst 4 zum Walzgerüst 1 stetig zu. Die Durchmesser der Arbeitswalzen 8 hingegen bleiben entweder gleich oder nehmen vom Walzgerüst 4 zum Walzgerüst 1 hin ab. In der Folge rotieren die Arbeitswalzen 8 des Walzgerüsts 1 am schnellsten. Durch etwaige Exzentrizitäten der Arbeitswalzen 8 verursachte periodische Fehler können daher maximal eine Frequenz aufweisen, welche mit der Drehzahl n₁ des Walzgerüsts 1 korrespondiert. Gemäß dem Abtast-Theorem wird daher die Ist-Walzkraft F₁ des Walzgerüsts 1 mindestens zweimal pro Umdrehung der Arbeitswalzen 8 des Walzgerüsts 1 erfaßt. Der Walzenanstellungs-Korrekturwert δa₁ wird entsprechend den bekannten, mit den Drehzahlen n₁ bis n₄ korrespondierenden Frequenzen im Gerüstregler 11 frequenzgefiltert. Erst der frequenzgefilterte Walzenanstellungs-Korrekturwert δa₁ wird dann dem Walzgerüst 1 zugeführt.

Die Ausregelung der Exzentrizitäten ist dann besonders wirksam, wenn der Walzenanstellungs-Korrekturwert δa₁ dem Walzgerüst 1 als Summe von Frequenzkomponenten zugeführt wird. Die mit der Betriebsdrehzahl n₁ des Walzgerüsts 1 korrespondierende Frequenzkomponente wird dem Walzgerüst 1 dabei nach einer Filterzeit T' zugeführt. Diese Frequenzkomponente kann ggf. mit einem eigenen Verstärkungsfaktor zwischen 0,15 und 10,0 relativ zu den anderen Frequenzkomponenten gewichtet werden. Die Filterzeit T' ist derart gewählt, daß die Arbeitswalzen 8 des Walzgerüsts 1 während der Summe von Gerüstregelzeit T und Filterzeit T' zwischen 0,4 und 0,55 Umdrehungen, also in etwa eine halbe Umdrehung, ggf. zuzüglich einer beliebigen Anzahl ganzer Umdrehungen, zurücklegen.

Das Walzgerüst 2 wird gemäß Fig. 4 auf die gleiche Weise geregelt wie das Walzgerüst 1.

Zwischen den Walzgerüsten 1 und 2 befindet sich die Walzgutlänge l₁. Zwischen dem Walzgerüst 1 und der Erfassungsstelle 6 befindet sich die Walzgutlänge l₀. Die Dynamik der Monitorregelung ist somit durch die Summe von l₁:v₁ + l₀:v₀ begrenzt. Schnellere Störungen lassen sich mittels des obenstehend beschriebenen Verfahrens nicht ausregeln.

Wenn hingegen nur das Walzgerüst 1 geregelt würde, wäre die maximale Regeldynamik der Monitorregelung durch l₀:v₀ gegeben. Die Regeldynamik wäre also höher. Dies kann dadurch ausgenützt werden, daß für das Walzgerüst 1 ein Zusatz-Soll-Walzspalt δs * bestimmt wird. Dieser Wert wird derart bestimmt, daß das Verhältnis der relativen Fehler δh, δb in der Höhe und der Breite des Walzguts 5 möglichst konstant bleibt, in jedem Fall innerhalb einer vorwählbaren Schranke. Der relative Fehler δh in der Höhe ist dabei durch die Differenz von Ist-Höhe h₀ und Soll-Höhe h₀*, dividiert durch die Soll-Höhe h₀*, gegeben. Der relative Fehler δb in der Breite ist in analoger Weise durch die Differenz von Ist-Breite b₀ und Soll-Breite b₀*, dividiert durch die Soll-Breite b₀*, gegeben. Der Einfluß des Zusatz-Soll-Walzspalts δs₁* auf die Ist-Höhe h₀ und die Ist-Breite b₀ muß selbstverständlich bei der Ermittlung der Soll-Walzspalte s₁*, s₂* für die Walzgerüste 1 und 2 berücksichtigt werden.

Das obenstehend beschriebene Verfahren zur Einstellung der Sollwalzspalte s₁*, s₂* kann selbstverständlich nur dann durchgeführt werden, wenn der Anfang des Walzguts 5 bereits die Erfassungsstelle 6 erreicht bzw. passiert hat, die Monitorregelung also geschlossen ist. Vor diesem Zeitpunkt ist der Regelkreis offen. Die Walzgerüste 1, 2 müssen daher während dieses Zeitraums im gesteuerten Betrieb betrieben werden. Aus Messungen der Ist-Höhe h₀, der Ist-Breite b₀ und den korrespondierenden Soll-Werten h₀*, b₀* lassen sich jedoch anhand eines Walzmodells im Walzplanrechner 9 Soll-Walzspalte s₁*, s₂* ermitteln, bei denen die gewünschten Ist-Werte h₀, b₀ zu erwarten sind. Mit diesen Werten für die Soll-Walzspalte s₁*, s₂* werden die Walzgerüste 1, 2 dann betrieben, solange der Regelkreis der Monitorregelung offen ist.

Die Walzgerüste 1, 2 sind nur innerhalb eines vorbestimmten Anstellungsbereichs optimal betreibbar. Um stets zu gewährleisten, daß sich die Ist-Anstellungen a₁, a₂ der Walzgerüste 1, 2 innerhalb dieses Bereichs bewegen, werden die Ist-Anstellungen a₁, a₂ der Walzgerüste 1, 2 an den Walzplanrechner 9 übermittelt. Sobald die Ist-Anstellungen a₁, a₂ an die Grenzen ihrer zulässigen Bereiche kommen, werden die Soll-Walzspalte s₃*, s₄* der Walzgerüste 3, 4 derart verändert, daß die Ist-Anstellungen a_{1,} a₂ der Walzgerüste 1, 2 wieder mehr in die Mitte ihres zulässigen dynamischen Bereichs verschoben werden. Es werden also aus den Walzenanstellungen a₁, a₂ der Walzgerüste 1, 2 für die vorgelagerten Walzgerüste 3, 4 neue Soll-Walzspalte s₃*, s₄* bestimmt.

Mit dem erfindungsgemäßen Walzverfahren lassen sich für Draht- und Stabstahlstraßen bisher unerreichte Genauigkeiten erzielen. Insbesondere kann die Ovalität des Walzguts 5 am Ausgang der Walzstraße auf ein Viertel des durch die ASTM-A29 zulässigen Wertes reduziert werden.

### Bezugszeichenliste

- 1-4: Walzgerüste
- 5: Walzgut
- 6: Erfassungsstelle
- 7: Dickenmeßgerät
- 8: Arbeitswalzen
- 9: Walzplanrechner
- 10: Frequenzfilter
- 11: Gerüstregler
- 12: Hydraulikzylindereinheiten

- a₁-a₄: Ist-Anstellungen
- a₁*-a₄*, a₁': Soll-Anstellungen
- b₀,b₀*: Breiten
- C₁-C₄: Federkonstanten
- F₁-F₄: Walzkräfte
- h₀,h₀*: Höhen
- l₀,l₁: Walzgutlängen
- n₁-n₄: Drehzahlen
- s₁-s₄: Ist-Walzspalte
- s₁*-s₄*: Soll-Walzspalte
- t,T,T': Zeiten
- v₀-v₄: Walzgeschwindigkeiten
x₀-x₄,
- y₀-y₄: Abmessungen
- x, y: Anstellrichtungen
- z: Transportrichtung

- δa₁: Walzenanstellungs-Korrekturwert
- δb,δh: relative Fehler
- δs₁: Walzspaltauffederung
- δs₁*: Zusatz-Soll-Walzspalt

## Patentansprüche

1. Walzverfahren für stabförmiges Walzgut (5) insbesondere Stabstahl oder Draht (5), in einem Walzgerüst (1) mit zwei über eine Hydraulikzylindereinheit (12) relativ zueinander in einer Anstellrichtung (x) anstellbaren Arbeitswalzen (8), die zusammen ein Walzkaliber mit einem Ist-Walzspalt (s₁) bilden, so daß das Walzgut (5) aus dem Walzgerüst (1) mit einer Ist-Höhe (h₀) und einer Ist-Breite (b₀) mit einer Walzgeschwindigkeit (v₀) ausläuft,
- wobei das Walzgut (5) mit einer Ist-Walzkraft (F₁₎ gewalzt wird,
- wobei die Ist-Walzkraft (F₁₎ erfaßt wird,
- wobei anhand der Ist-Walzkraft (F₁) eine walzkraftbedingte Walzspaltauffederung (δs₁) bestimmt wird,
- wobei anhand der walzkraftbedingten Walzspaltauffederung (δs₁) und einem Soll-Walzspalt (s₁*) ein Walzenanstellungs-Korrekturwert (δa₁) derart bestimmt wird, daß der Ist-Walzspalt (s₁) dem Soll-Walzspalt (s₁*) angenähert wird, und
- wobei eine Walzenanstellung (a₁) innerhalb einer Gerüstregelzeit (T) um den Walzenanstellungs-Korrekturwert (δa₁) geändert wird.

2. Walzverfahren nach Anspruch 1,
**dadurch gekennzeichnet,**
**daß** das Walzgut (5) in das Walzgerüst (1) mit einem im wesentlichen konstanten Zug einläuft.

3. Walzverfahren nach Anspruch 2,
**dadurch gekennzeichnet,**
**daß** das Walzgut (5) vor dem Walzgerüst (1) einer Zugregelung unterworfen wird.

4. Walzverfahren nach Anspruch 3,
**dadurch gekennzeichnet,**
**daß** die Zugregelung als Minimalzugregelung ausgebildet ist.

5. Walzverfahren nach Anspruch 3 oder 4,
**dadurch gekennzeichnet,**
**daß** das Walzgut (5) vor dem Walzgerüst (1) einer Schlingenregelung unterworfen wird.

6. Walzverfahren nach einem der obigen Ansprüche,
**dadurch gekennzeichnet,**
**daß** die Differenz zwischen dem Ist-Walzspalt (s₁) und dem Soll-Walzspalt (s₁*) durch den Walzenanstellungs-Korrekturwert (δa₁) zu einem Teil kompensiert wird.

7. Walzverfahren nach Anspruch 6,
**dadurch gekennzeichnet,**
**daß** der Teil walzkraft- und/oder frequenzabhängig ist.

8. Walzverfahren nach einem der obigen Ansprüche,
**dadurch gekennzeichnet,**
- **daß** die Arbeitswalzen (8) des Walzgerüsts (1) mit einer Betriebsdrehzahl (n₁) rotieren,
- **daß** die Ist-Walzkraft (F₁) mindestens zweimal pro Umdrehung der Arbeitswalzen (8) des Walzgerüsts (1) erfaßt wird,
- **daß** der Walzenanstellungs-Korrekturwert (δa₁) dem Walzgerüst (1) als Summe von Frequenzkomponenten zugeführt wird,
- **daß** die mit der Betriebsdrehzahl (n₁) korrespondierende Frequenzkomponente dem Walzgerüst (1) nach einer Filterzeit (T') zugeführt wird und
- **daß** die Arbeitswalzen (8) des Walzgerüsts (1) während der Summe von Gerüstregelzeit (T) und Filterzeit (T') in etwa ein ungeradzahliges Vielfaches einer halben Umdrehung zurücklegen.

9. Walzverfahren, bei dem ein stabförmiges Walzgut (5), insbesondere Stabstahl oder Draht (5), zunächst ein vorderes und sodann ein hinteres Walzgerüst (2, 1) durchläuft,
**dadurch gekennzeichnet,**
**daß** sowohl das vordere als auch das hintere Walzgerüst (2, 1) mit einem Walzverfahren nach einem der obigen Ansprüche betrieben werden und daß die Anstellrichtungen (y, x) der Arbeitswalzen (8) der Walzgerüste (2, 1) senkrecht aufeinander stehen.

10. Walzverfahren nach Anspruch 9,
**dadurch gekennzeichnet,**
- **daß** die Ist-Höhe (h₀) und die Ist-Breite (b₀) des Walzguts (5) an einer Erfassungsstelle (6) hinter dem hinteren Walzgerüst (1) erfaßt werden und
- **daß** aus der Ist-Höhe (h₀) und der Ist-Breite (b₀) aus einem Walzplan die Soll-Walzspalte s₁*,( s₂*) für die Walzgerüste (1, 2) derart bestimmt werden, daß die Differenz zwischen der Ist-Höhe (h₀) und einer Soll-Höhe (h₀*) und die Differenz zwischen der Ist-Breite (b₀) und einer Soll-Breite (b₀*) gegen Null gehen.

11. Walzverfahren nach Anspruch 10,
**dadurch gekennzeichnet,**
**daß** die Ist-Höhe (h₀) und die Ist-Breite (b₀) gleichzeitig erfaßt werden.

12. Walzverfahren nach Anspruch 10 oder 11,
**dadurch gekennzeichnet,**
**daß** die Soll-Walzspalte (s₁*, s₂*) den Walzgerüsten (1, 2) um eine Wartezeit (t) zeitversetzt zugeführt werden, wobei die Wartezeit (t) durch den Quotienten zwischen einer zwischen dem hinteren und dem vorderen Walzgerüst (2, 1) befindlichen Walzgutlänge (l₁) und der Walzgeschwindigkeit (v₁) des vorderen Walzgerüsts (2) bestimmt ist.

13. Walzverfahren nach Anspruch 12,
**dadurch gekennzeichnet,**
**daß** für das hintere Walzgerüst (1) ein Zusatz-Soll-Walzspalt (δs₁*) derart bestimmt wird, daß das Verhältnis der relativen Fehler (δh, δb) in der Höhe und der Breite möglichst konstant bleibt, wobei der relative Fehler (δh) in der Höhe durch die Differenz von Ist-Höhe (h₀) und Soll-Höhe (h₀*), dividiert durch die Soll-Höhe (h₀*), und der relative Fehler (δb) in der Breite durch die Differenz von Ist-Breite (b₀) und Soll-Breite (b₀*), dividiert durch die Soll-Breite (b₀*), gegeben ist.

14. Walzverfahren nach einem der Ansprüche 10 bis 13,
**dadurch gekennzeichnet,**
**daß** aus der Ist-Höhe (h₀), der Soll-Höhe (h₀*), der Ist-Breite (b₀) und der Soll-Breite (b₀*) Soll-Walzspalte (s₁*, s₂*) für die Walzgerüste (1, 2) im gesteuerten Betrieb ermittelt werden.

15. Walzverfahren nach einem der Ansprüche 10 bis 14,
**dadurch gekennzeichnet,**
**daß** aus den Walzenanstellungen (a₁, a₂) der Walzgerüste (1, 2) für mindestens ein dem vorderen Walzgerüst (2) vorgelagertes Walzgerüst (3, 4) ein Soll-Walzspalt (s₃*, s₄*) bestimmt wird.

## Claims

1. A method for rolling rod-shaped rolling stock (5), in particular steel rods or wire (5), in a roll stand (1) with two working rolls (8) that can be adjusted relative to one another in an adjusting direction (x) by means of a hydraulic cylinder unit (12) and together form a roll pass with an actual roll gap (s₁) such that the rolling stock (5) emerges from the roll stand (1) with an actual height (h₀) and an actual width (b₀), as well as with a rolling speed (v₀),
- wherein the rolling stock (5) is rolled with an actual rolling force (F₁),
- wherein the actual rolling force (F₁) is measured,
- wherein a roll gap deflection (s₁) that is conditional upon the rolling force is determined based on the actual rolling force (F₁),
- wherein a roll adjustment correction value (a₁) is determined based on the roll gap deflection (s₁) that is conditional upon the rolling force and a nominal roll gap (s₁*), namely such the actual roll gap (s₁) is approximated to the nominal roll gap (s₁*), and
- wherein a roll adjustment (a₁) is changed by the roll adjustment correction value ( a₁) within a stand control time (T).

2. The rolling method according to Claim 1, **characterized in that** the rolling stock (5) is introduced into the roll stand (1) with an essentially constant tension.

3. The rolling method according to Claim 2, **characterized in that** the tension of the rolling stock (5) is regulated upstream of the roll stand (1).

4. The rolling method according to Claim 3, **characterized in that** the tension is regulated in the sense of a minimum tension control.

5. The rolling method according to Claim 3 or 4, **characterized in that** the looping of the rolling stock (5) is regulated upstream of the roll stand (1).

6. The rolling method according to one of the preceding claims, **characterized in that** the difference between the actual roll gap (s₁) and the nominal roll gap (s₁*) is in part compensated by the roll adjustment correction value (a₁).

7. The rolling method according to Claim 6, **characterized in that** the part is dependent on the rolling force and/or the frequency.

8. The rolling method according to one of the preceding claims, **characterized in**
- **that** the working rolls (8) of the roll stand (1) rotate with an operating speed (n₁), in
- **that** the actual rolling force (F₁) is measured at least twice per revolution of the working rolls (8) of the roll stand (1), in
- **that** the roll adjustment correction value (a₁) is fed to the roll stand (1) in the form of the sum of frequency components, in
- **that** the frequency component which corresponds to the operating speed (n₁) is fed to the roll stand (1) after a filter time (T), and in
- **that** the working rolls (8) of the roll stand (1) are approximately turned by an uneven multiple of one-half revolution during the sum of the stand control time (T) and the filter time (T').

9. A rolling method, in which rod-shaped rolling stock (5), in particular steel rods or wire (5), initially passes through a front roll stand and subsequently through a rear roll stand (2, 1), **characterized in that** the front roll stand as well as the rear roll stand (2, 1) are operated such that a rolling method according to one of the preceding claims is realized, and **in that** the adjusting directions (y, x) of the working rolls (8) of the roll stands (2, 1) lie perpendicular to one another.

10. The rolling method according to Claim 9, **characterized in**
- **that** the actual height (h₀) and the actual width (b₀) of the rolling stock (5) are measured at a measuring point (6) downstream of the rear roll stand (1), and in
- **that** the nominal roll gaps s₁*, (s₂*) for the roll stands (1, 2) are obtained from a rolling plan based on the actual height (h₀) and the actual width (b₀), namely such that the difference between the actual height (h₀) and a nominal height (h₀*) and the difference between the actual width (b₀) and a nominal width (b₀*) are compensated.

11. The rolling method according to Claim 10, **characterized in that** the actual height (h₀) and the actual width (b₀) are measured simultaneously.

12. The rolling method according to Claim 10 or 11, **characterized in that** the nominal roll gaps (s₁*, s₂*) are fed to the roll stands (1, 2) with a time delay (t), wherein the time delay (t) is defined by the quotient between a rolling stock length (l₁) situated between the rear roll stand and the front roll stand (2, 1) and the rolling speed (v₁) of the front roll stand (2).

13. The rolling method according to Claim 12, **characterized in that** an auxiliary nominal roll gap (s₁*) is determined for the rear roll stand (1), namely such that the ratio between the relative deviations ( h, b) in height and width remains as constant as possible, wherein the relative deviation ( h) in height is defined by the difference between the actual height (h₀) and the nominal height (h₀*) divided by the nominal height (h₀*), and wherein the relative deviation ( b) in width is defined by the difference between the actual width (b₀) and the nominal width (b₀*) divided by the nominal width (b₀*).

14. The rolling method according to one of Claims 10 - 13, **characterized in that** nominal roll gaps (s₁*, s₂*) for the roll stands (1, 2) are determined during the controlled operation based on the actual height (h₀), the nominal height (h₀*), the actual width (b₀) and the nominal width (b₀*).

15. The rolling method according to one of Claims 10 - 14, **characterized in that** a nominal roll gap (s₃*, s₄*) for at least one roll stand (3, 4) arranged upstream of the front roll stand (2) is determined based on the roll adjustments (a₁, a₂) of the roll stands (1, 2).

## Revendications

1. Procédé de laminage pour produit à laminer en forme de barre (5), notamment acier en barre ou fil de fer (5), dans une cage de laminoir (1) comportant deux rouleaux opérationnels (8) positionnables l'un par rapport à l'autre grâce à une unité à vérins hydrauliques (12) dans un sens de positionnement (x) qui constituent ensemble un calibre de laminage avec un entrefer réel (s₁) de manière à ce que le produit à laminer (5) sorte de la cage de laminoir (1) avec une hauteur réelle (h₀) et une largeur réelle (b₀) à une vitesse de laminage (v₀),
- le produit à laminer (5) étant laminé avec une force de laminage réelle (F₁),
- la force de laminage réelle (F₁) étant détectée,
- une déformation élastique de l'entrefer fonction de la force de laminage ( s₁) étant définie sur la base de la force de laminage réelle (F₁),
- une valeur corrective de positionnement des rouleaux (a₁) étant définie sur la base de la déformation élastique de l'entrefer fonction de la force de laminage (s₁) et d'un entrefer théorique (s₁*) de manière à ce que l'entrefer réel (s₁) s'approche de l'entrefer théorique (s₁*) et
- un positionnement des rouleaux (a₁) étant modifié durant un temps de réglage de la cage (T) de la valeur corrective de positionnement des rouleaux ( a₁).

2. Procédé de laminage selon la revendication 1,
**caractérisé en ce que**
le produit à laminer (5) rentre dans la cage de laminoir (1) avec une traction sensiblement constante.

3. Procédé de laminage selon la revendication 2,
**caractérisé en ce que**
le produit à laminer (5) est soumis à un réglage de traction avant la cage de laminoir (1).

4. Procédé de laminage selon la revendication 3,
**caractérisé en ce que**
le réglage de traction se présente sous forme d'un réglage de traction minimale.

5. Procédé de laminage selon la revendication 3 ou 4,
**caractérisé en ce que**
le produit à laminer (5) est soumis à un réglage d'enroulement avant la cage de laminoir (1).

6. Procédé de laminage selon l'une quelconque des revendications précédentes,
**caractérisé en ce que**
la différence entre l'entrefer réel (s₁) et l'entrefer théorique (s₁*) est pour une partie compensée par la valeur corrective de positionnement des rouleaux ( a₁).

7. Procédé de laminage selon la revendication 6,
**caractérisé en ce que**
cette partie dépend de la force de laminage et/ou de la fréquence.

8. Procédé de laminage selon l'une quelconque des revendications précédentes,
**caractérisé en ce que**
- les rouleaux opérationnels (8) de la cage de laminoir (1) tournent à un régime de fonctionnement (n₁),
- la force de laminage réelle (F₁) est détectée au moins deux fois par rotation des rouleaux opérationnels (8) de la cage de laminoir (1),
- la valeur corrective de positionnement des rouleaux (a₁) est communiquée à la cage de laminoir (1) sous forme de somme des composantes de fréquence,
- la composante de fréquence correspondant au régime de fonctionnement (n₁) est communiquée à la cage de laminoir (1) après un temps de filtrage (T') et
- les rouleaux opérationnels (8) de la cage de laminoir (1) parcourent approximativement pendant le total du temps de réglage de la cage (T) et du temps de filtrage (T') un multiple en nombre impair d'une demi-rotation.

9. Procédé de laminage dans lequel un produit à laminer en forme de barre (5), notamment de l'acier en barre ou du fil de fer (5), traverse d'abord une cage de laminoir avant et ensuite une arrière (2, 1),
**caractérisé en ce que**
aussi bien la cage de laminoir avant que l'arrière (2, 1) fonctionnent suivant un procédé de laminage selon l'une quelconque des revendications précédentes et que les sens de positionnement (y, x) des rouleaux opérationnels (8) des cages de laminoirs (2, 1) sont perpendiculaires les uns aux autres.

10. Procédé de laminage selon la revendication 9,
**caractérisé en ce que**
- la hauteur réelle (h₀) et la largeur réelle (b₀) du produit à laminer (5) sont détectées à un point de détection (6) derrière la cage de laminoir arrière (1) et
- qu'à partir de la hauteur réelle (h₀) et de la largeur réelle (b₀) les entrefers théoriques s₁*, (s₂*) sont déterminées à partir d'un plan de laminage pour les cages de laminoirs (1, 2) de manière à ce que la différence entre la hauteur réelle (h₀) et une hauteur théorique (h₀*) et la différence entre la largeur réelle (b₀) et une largeur théorique (b₀*) tendent vers zéro.

11. Procédé de laminage selon la revendication 10,
**caractérisé en ce que**
la hauteur réelle (h₀) et la largeur réelle (b₀) sont détectées simultanément.

12. Procédé de laminage selon la revendication 10 ou 11,
**caractérisé en ce que**
les entrefers théoriques (s₁*, s₂*) sont communiqués aux cages de laminoirs (1, 2) décalés dans le temps d'une durée d'attente (t), la durée d'attente (t) étant définie par le quotient entre une longueur de produit à laminer (l₁) se trouvant entre la cage de laminoir arrière et la cage de laminoir avant (2, 1) et la vitesse de laminage (v₁) de la cage de laminoir avant (2).

13. Procédé de laminage selon la revendication 12,
**caractérisé en ce que**
un entrefer théorique supplémentaire (s₁*) est défini pour la cage de laminoir arrière (1) de manière à ce que le rapport entre les erreurs relatives ( h, b) en hauteur et en largeur reste aussi constant que possible, l'erreur relative ( h) en hauteur étant donnée par la différence entre la hauteur réelle (h₀) et la hauteur théorique (h₀*) divisée par la hauteur théorique (h₀*), et l'erreur relative ( b) en largeur par la différence entre la largeur réelle (b₀) et la largeur théorique (b₀*) divisée par la largeur théorique (b₀*).

14. Procédé de laminage selon l'une quelconque des revendications 10 à 13,
**caractérisé en ce que**
à partir de la hauteur réelle (h₀), de la hauteur théorique (h₀*), de la largeur réelle (b₀) et de la largeur théorique (b₀*), les entrefers théoriques (s₁*, s₂*) sont déterminés en fonctionnement commandé pour les cages de laminoirs (1, 2).

15. Procédé de laminage selon l'une quelconque des revendications 10 à 14,
**caractérisé en ce que**
à partir des positionnements de rouleaux (a₁, a₂) des cages de laminoirs (1, 2), un entrefer théorique (s₃*, s₄*) est défini pour au moins une cage de laminoir (3, 4) installée en amont de la cage de laminoir avant (2).
